# EUROPÄISCHE PATENTSCHRIFT

(11) **EP 3 361 181 B1**
(45) Veröffentlichungstag und Bekanntmachung des Hinweises auf die Patenterteilung: **05.10.2022**
(21) Anmeldenummer: 18155921.2
(22) Anmeldetag: 09.02.2018
(51) Int. Cl.: F24H 9/12, F24H 1/24

(54) **HEIZKESSEL**
BOILER
CHAUDIÈRE

(30) Priorität: 13.02.2017 DE 102017102822
(43) Veröffentlichungstag der Anmeldung: 15.08.2018
(73) Patentinhaber: Viessmann Climate Solutions SE, 35108 Allendorf (DE)
(72) Erfinder: Pesendorfer, Thomas, 5232 Kirchberg bei Mattighofen (AT)
(74) Vertreter: Wolf, Michael

(56) Entgegenhaltungen:
- EP-A2- 0 616 173
- DE-A1- 4 415 028
- DE-B4- 19 753 065
- DE-T2- 69 402 602

## Beschreibung

Die Erfindung betrifft einen Heizkessel gemäß dem Oberbegriff des Patentanspruchs 1.

Ein Heizkessel der eingangs genannten Art ist aus dem Dokument DE 44 15 028 A1 bekannt. Dieser Heizkessel besteht aus einem von einem Heizkreismedium durchströmten Kesselraum, der einen Rücklaufanschluss zur Zuführung des Heizkreismediums zum Kesselraum und sowohl einen Vorlaufanschluss als auch einen Zusatzvorlaufanschluss zur Abführung des Heizkreismediums aus dem Kesselraum aufweist, wobei der Rücklaufanschluss in eine im Kesselraum angeordnete und eine Öffnung zum Kesselraum aufweisende Strömungsführung ausmündend ausgebildet ist, wobei eine Einrichtung zur Einstellung einer wahlweise durch den Vorlaufanschluss und/oder über die Öffnung durch den Zusatzvorlaufanschluss strömenden Vorlaufmenge an Heizkreismedium vorgesehen ist, wobei der Vorlaufanschluss und der Zusatzvorlaufanschluss in einen gemeinsamen Hauptvorlaufanschluss ausmündend ausgebildet sind.

Darüber hinaus ist aus dem Dokument DE 93 18 836 U1 ein ähnlicher Heizkessel bekannt. Der Weg, den das Heizkreismedium vom Rücklauf- zum Vorlaufanschluss bei dieser Lösung nehmen muss, führt dabei streckenweise durch den offenen Kesselraum.

Verwiesen wird auch noch auf das Dokument DE 197 53 065 B4.

Der Erfindung liegt die Aufgabe zugrunde, einen Heizkessel der eingangs genannten Art zu verbessern. Insbesondere soll eine effektive und kostengünstige Konstruktion zur Regelung der (Gesamt-) Vorlauftemperatur unabhängig von der Kesseltemperatur geschaffen werden.

Diese Aufgabe ist mit einem Heizkessel der eingangs genannten Art durch die im Kennzeichen des Patentanspruchs 1 aufgeführten Merkmale gelöst.

Nach der Erfindung ist also vorgesehen, dass die Strömungsführung rohrförmig und das Heizkreismedium abgesehen von an der Öffnung abströmendem Heizkreismedium isoliert vom Heizkreismedium im Kesselraum führend und in den Vorlaufanschluss ausmündend ausgebildet ist.

Mit anderen Worten zeichnet sich der erfindungsgemäße Heizkessel somit dadurch aus, dass es mit Hilfe dieser speziellen Strömungsführungskonstruktion auf einfache Weise möglich ist, das aus dem mit einer Heizkreispumpe versehenen Heizkreis am Rücklaufanschluss ankommende, relativ kühle Heizkreismedium thermisch praktisch unbeeinflusst durch den Kesselraum zum Vorlaufanschluss zu führen. Da weiterhin über den Zusatzvorlaufanschluss heißeres, direkt aus dem Kesselraum kommendes Heizkreismedium zur Verfügung steht, kann durch gezieltes Festlegen des Mengenverhältnisses des vom Vorlaufanschluss und des vom Zusatzvorlaufanschluss kommenden Heizkreismediums die Temperatur des Heizkreismediums an einem gemeinsamen Austritt bzw. an einem zentralen Hauptvorlaufanschluss des Heizkessels, in den einerseits der Vorlaufanschluss und andererseits der Zusatzvorlaufanschluss ausmünden, exakt eingestellt werden. Je stärker dabei der Vorlaufanschluss verschlossen wird, desto mehr Heizkreismedium wird dabei über die oben genannte Öffnung in den Kesselraum eingebracht und desto heißer wird das Heizkreismedium dann am oben genannten, gemeinsamen Austritt sein.

Die Maßgabe, dass an der Strömungsführung eine Öffnung vorgesehen ist, bedeutet dabei, dass mindestens eine Öffnung vorgesehen ist. Besonders bevorzugt sind allerdings mehrere Öffnungen vorgesehen, über die vom Rücklaufanschluss kommendes, vergleichsweise kaltes Heizkreismedium in den Kesselraum einströmen kann. Ob dabei viel oder wenig Heizkreismedium vom Rücklaufanschluss in den Kesselraum strömt, wird, wie bereits erläutert, über die Einrichtung festgelegt.

Andere vorteilhafte Weiterbildungen des erfindungsgemäßen Heizkessels ergeben sich aus den abhängigen Patentansprüchen.

Der Vollständigkeit halber wird noch auf das weiter abliegende Dokument DE 201 07 496 U1 hingewiesen.

Der erfindungsgemäße Heizkessel einschließlich seiner vorteilhaften Weiterbildungen gemäß der abhängigen Patentansprüche wird nachfolgend anhand der zeichnerischen Darstellung eines bevorzugten Ausführungsbeispiels näher erläutert.

Es zeigt schematisch
- Figur 1: den erfindungsgemäßen Heizkessel mit der Einrichtung zur Einstellung einer wahlweise durch den Vorlaufanschluss und/oder über die Öffnung durch den Zusatzvorlaufanschluss strömenden Vorlaufmenge an Heizkreismedium.

Gemäß der einzigen Figur besteht der erfindungsgemäße Heizkessel, der - was nicht extra dargestellt ist - vorzugsweise als Biomassekessel, insbesondere Pelletkessel, oder auch als Brennwertkessel ausgebildet ist, zunächst in bekannter Weise aus einem von einem Heizkreismedium (insbesondere Wasser) durchströmten Kesselraum 1, der einen Rücklaufanschluss 2 zur Zuführung des Heizkreismediums zum Kesselraum 1 und sowohl einen Vorlaufanschluss 3 als auch einen Zusatzvorlaufanschluss 4 zur Abführung des Heizkreismediums aus dem Kesselraum 1 aufweist, wobei der Rücklaufanschluss 2 in eine im Kesselraum 1 angeordnete und eine Öffnung 5.1 zum Kesselraum 1 aufweisende Strömungsführung 5 ausmündend ausgebildet ist.

Darüber hinaus ist in bekannter Weise bevorzugt vorgesehen, dass der Kesselraum 1 eine Brennkammer 8 mindestens teilweise umschließend ausgebildet ist. Bei der in der einzigen Figur dargestellten Lösung wird dabei die Brennkammer 8 vollständig vom Kesselraum 1 umschlossen, wobei der Kesselraum 1 mindestens eine ein fluiddicht abgeschlossenes Volumen begrenzende Außenwandung 1.1 aufweist.

Weiterhin ist vorgesehen, dass die Strömungsführung 5 in den Vorlaufanschluss 3 ausmündend ausgebildet (also - abgesehen von der Öffnung 5.1 - fluiddicht verbunden) und eine Einrichtung 6 zur Einstellung einer wahlweise durch den Vorlaufanschluss 3 und/oder über die Öffnung 5.1 durch den Zusatzvorlaufanschluss 4 strömenden Vorlaufmenge an Heizkreismedium vorgesehen ist.

Wie eingangs bereits erläutert, ist dabei besonders bevorzugt vorgesehen, dass die Strömungsführung 5 nicht nur eine, sondern mehrere Öffnungen 5.1 (beispielsweise in Form von runden Löchern) aufweist, damit das vom Rücklaufanschluss 2 kommende Heizkreismedium möglichst gleichmäßig in den Kesselraum 1 einströmen kann. Dabei sind weiterhin besonders bevorzugt die Öffnungen 5.1 alle auf der selben Seite der Strömungsführung 5 ausgebildet.

Damit dabei relativ kaltes, vom Rücklaufanschluss 2 kommendes Heizkreismedium nicht direkt von außen gegen die Brennkammer 8 bzw. deren Wandung strömt und diese damit unerwünscht stark abkühlt, ist die Öffnung 5.1 bzw. sind die Öffnungen 5.1 in Richtung Außenwandung 1.1 des Kesselraums 1, an der vorzugsweise auch der Vorlaufanschluss 3 und der Zusatzvorlaufanschluss 3 angeordnet sind, weisend angeordnet.

Erfindungsgemäß ist vorgesehen, dass die Strömungsführung 5 rohrförmig 15 ausgebildet ist, um das Heizkreismedium abgesehen von abströmendem Heizkreismedium an der bzw. den oben genannten Öffnungen 5.1 isoliert vom Heizkreismedium im Kesselraum 1 zu führen.

Wie weiterhin aus der einzigen Figur ersichtlich, ist ferner bevorzugt vorgesehen, dass die Strömungsführung 5 wahlweise benachbart und überwiegend entlang einer Außenwandung 1.1 des Kesselraums 1 und/oder zwischen der Außenwandung 1.1 und der Brennkammer 8 angeordnet ist.

Gemäß der besonders bevorzugten, in der einzigen Figur dargestellten Ausführungsform ist ferner vorgesehen, dass die Strömungsführung 5 zwischen dem Rücklaufanschluss 2 und dem Vorlaufanschluss 3 einstückig ausgebildet ist, d. h. Heizkreismedium kann die Strömungsführung 5 nur über die Öffnung 5.1 bzw. Öffnungen 5.1 oder über den Vorlaufanschluss 3 verlassen.

Weiterhin ist vorgesehen, dass der Vorlaufanschluss 3 und der Zusatzvorlaufanschluss 4 in einen gemeinsamen, hier außerhalb des Kesselraums 1 angeordneten Hauptvorlaufanschluss 7 ausmündend ausgebildet sind. Darüber hinaus ist vorzugsweise vorgesehen, dass der Vorlaufanschluss 3 und der Zusatzvorlaufanschluss 4 auf gleicher Höhe am Kesselraum 1 angeordnet sind. Alternativ (nicht extra dargestellt) kann auch vorgesehen sein, dass der Hauptvorlaufanschluss 7 innerhalb des Kesselraums 1 mit dem Vorlaufanschluss 3 und dem Zusatzvorlaufanschluss 4 verbunden ausgebildet ist, d. h. diese beiden Anschlüsse 3, 4, vorzugsweise zusätzlich aber auch die Einrichtung 6 zur Einstellung der jeweiligen Menge an Heizkreismedium, sind dann komplett innerhalb des Kesselraums 1 positioniert.

Gemäß der erfindungsgemäßen Lösung wird somit heißes Heizkreismedium über den Zusatzvorlaufanschluss 4 entsprechend der Einstellung der Einrichtung 6 am Hauptvorlaufanschluss 7 zugemischt, wobei das Heizkreismedium über die Öffnung 5.1 bzw. Öffnungen 5.1 in den Kesselraum 1 zugeführt und dort erwärmt wird. Die Öffnungen 5.1 sind dabei beabstandet zum Zusatzvorlaufanschluss 4 angeordnet, um einen hydraulischen Kurzschluss zu vermeiden.

Bezüglich der Einrichtung 6 ist schließlich besonders bevorzugt vorgesehen, dass diese wahlweise als vorzugsweise bezüglich ihrer Durchflussmenge kontinuierlich verstellbares Ventil und/oder mittels einer Heizungsregelung betätigbar ausgebildet ist. Außerdem ist bevorzugt vorgesehen, dass die Einrichtung 6 wahlweise am Vorlaufanschluss 3 und/oder zwischen der Strömungsführung 5 und dem Hauptvorlaufanschluss 7 angeordnet ist.

Der erfindungsgemäße Heizkessel funktioniert wie folgt:
Ausgangspunkt der nachfolgenden Erläuterung ist, dass die Einrichtung 6 bzw. das Ventil geschlossen ist, d. h. ein Abströmen von Heizkreismedium über den Vorlaufanschluss 3 zum Hauptvorlaufanschluss 7 ist vollständig unterbunden. Dies hat zur Folge, dass über den Rücklaufanschluss 2 zum Heizkessel zurückgeführtes Heizkreismedium über die Öffnungen 5.1 in den Kesselraum 1 strömen muss. Dies wiederum führt dazu, dass das in den Kesselraum 1 eingebrachte Heizkreismedium von der Wärme abgebenden Brennkammer 8 erwärmt wird. Außerdem muss aus Gründen der Kontinuität, da ja der Vorlaufanschluss 3 verschlossen ist, die Menge an Heizkreismedium, die über den Rücklaufanschluss 2 dem Kesselraum 1 zugeführt wurde, über den Zusatzvorlaufanschluss 4 abgeführt werden, was gleichzeitig bedeutet, dass das am Hauptvorlaufanschluss 7 ankommende Heizkreismedium maximal erwärmt wird.

Wird nun die Einrichtung 6 bzw. das Ventil vollständig geöffnet, so besteht - sofern der Strömungswiderstand der Strömungsführung 5 zwischen dem Rücklaufanschluss 2 und dem Vorlaufanschluss 3 hinreichend niedrig ist - für das Heizkreismedium keine Veranlassung bzw. Notwendigkeit mehr über die Öffnungen 5.1 in den Kesselraum 1 zu strömen. Es kann vielmehr praktisch ungehindert vom Rücklaufanschluss 2 über die Strömungsführung 5 zum Vorlaufanschluss 3 und von dort zum mit einem Heizkreis mit Heizkreispumpe (nicht extra dargestellt, weil allgemein bekannt) verbundenen Hauptvorlaufanschluss 7 strömen. Da das Heizkreismedium dabei von der Strömungsführung 5 gegenüber dem Kesselraum 1 abgeschirmt ist, wird es, wenn überhaupt, nur wenig erwärmt, d. h. die Temperatur des Heizkreismediums am Hauptvorlaufanschluss 7 entspricht in etwa der Temperatur des Heizkreismedium am Rücklaufanschluss 2.

Aus den beiden voranstehend beschriebenen, gewissermaßen extremen Möglichkeiten und der Existenz des Ventils ergibt sich schließlich der besondere Vorteil der erfindungsgemäßen Lösung, nämlich über die Einstellung der Einrichtung 6 die Temperatur des Heizkreismediums am Hauptvorlaufanschluss 7 beeinflussen zu können, und zwar - bei voll geöffneter Einrichtung 6 - im Grunde unabhängig von der von der Brennkammer 8 an den Kesselraum 1 abgegebenen Wärme und dies bei gleichbleibendem Volumenstrom des Heizkreismediums.

### Bezugszeichenliste

- 1: Kesselraum
- 1.1: Außenwandung
- 2: Rücklaufanschluss
- 3: Vorlaufanschluss
- 4: Zusatzvorlaufanschluss
- 5: Strömungsführung
- 5.1: Öffnung
- 6: Einrichtung
- 7: Hauptvorlaufanschluss
- 8: Brennkammer

## Patentansprüche

1. Heizkessel, umfassend einen von einem Heizkreismedium durchströmten Kesselraum (1), der einen Rücklaufanschluss (2) zur Zuführung des Heizkreismediums zum Kesselraum (1) und sowohl einen Vorlaufanschluss (3) als auch einen Zusatzvorlaufanschluss (4) zur Abführung des Heizkreismediums aus dem Kesselraum (1) aufweist, wobei der Rücklaufanschluss (2) in eine im Kesselraum (1) angeordnete und eine Öffnung (5.1) zum Kesselraum (1) aufweisende Strömungsführung (5) ausmündend ausgebildet ist, wobei eine Einrichtung (6) zur Einstellung einer wahlweise durch den Vorlaufanschluss (3) und/oder über die Öffnung (5.1) durch den Zusatzvorlaufanschluss (4) strömenden Vorlaufmenge an Heizkreismedium vorgesehen ist, wobei der Vorlaufanschluss (3) und der Zusatzvorlaufanschluss (4) in einen gemeinsamen Hauptvorlaufanschluss (7) ausmündend ausgebildet sind,
**dadurch gekennzeichnet,**
**dass** die Strömungsführung (5) rohrförmig und das Heizkreismedium abgesehen von an der Öffnung (5.1) abströmendem Heizkreismedium isoliert vom Heizkreismedium im Kesselraum (1) führend und in den Vorlaufanschluss (3) ausmündend ausgebildet ist.

2. Heizkessel nach Anspruch 1,
**dadurch gekennzeichnet,**
**dass** die Strömungsführung (5) mehrere Öffnungen (5.1) aufweist.

3. Heizkessel nach Anspruch 2,
**dadurch gekennzeichnet,**
**dass** die Öffnungen (5.1) alle auf der selben Seite der Strömungsführung (5) ausgebildet sind.

4. Heizkessel nach einem der Ansprüche 1 bis 3, wobei der Kesselraum (1) eine Außenwandung (1.1) aufweist,
**dadurch gekennzeichnet,**
**dass** die Öffnung (5.1) an der Strömungsführung (5) in Richtung Außenwandung (1.1) weisend angeordnet ist.

5. Heizkessel nach einem der Ansprüche 1 bis 4,
**dadurch gekennzeichnet,**
**dass** die Einrichtung (6) als Ventil ausgebildet ist.

6. Heizkessel nach einem der Ansprüche 1 bis 5,
**dadurch gekennzeichnet,**
**dass** die Einrichtung (6) am Vorlaufanschluss (3) angeordnet ist.

7. Heizkessel nach einem der Ansprüche 1 bis 6,
**dadurch gekennzeichnet,**
**dass** die Einrichtung (6) zwischen der Strömungsführung (5) und dem Hauptvorlaufanschluss (7) angeordnet ist.

8. Heizkessel nach einem der Ansprüche 1 bis 7,
**dadurch gekennzeichnet,**
**dass** die Strömungsführung (5) zwischen dem Rücklaufanschluss (2) und dem Vorlaufanschluss (3) einstückig ausgebildet ist.

9. Heizkessel nach einem der Ansprüche 1 bis 8,
**dadurch gekennzeichnet,**
**dass** die Strömungsführung (5) benachbart und überwiegend entlang einer Außenwandung (1.1) des Kesselraums (1) angeordnet ist.

## Claims

1. A boiler, comprising a boiler room (1) through which a heating circuit medium flows, the boiler room (1) comprising a return connection (2) for supplying the heating circuit medium to the boiler room (1) and both a flow connection (3) and an additional flow connection (4) for discharging the heating circuit medium from the boiler room (1), the return connection (2) being designed to open out into a flow guide (5) arranged in the boiler room (1) and comprising an opening (5.1) to the boiler room (1), a device (6) being provided for setting a flow quantity of heating circuit medium that optionally flows through the flow connection (3) and/or via the opening (5.1) through the additional flow connection (4), the flow connection (3) and the additional flow connection (4) being designed to open out into a common main flow connection (7),
**characterized in that**
the flow guide (5) is designed tubular and is designed to guide the heating circuit medium in such a way that it is, apart from heating circuit medium flowing out at the opening (5.1), isolated from the heating circuit medium in the boiler room (1) and is designed to lead and open out into the flow connection (3).

2. The boiler according to claim 1,
**characterized in that**
the flow guide (5) comprises a plurality of openings (5.1).

3. The boiler according to claim 2,
**characterized in that**
the openings (5.1) are all formed on the same side of the flow guide (5).

4. The boiler according to any one of claims 1 to 3, wherein the boiler room (1) comprises an outer wall (1.1),
**characterized in that**
the opening (5.1) on the flow guide (5) is arranged pointing in the direction of the outer wall (1.1).

5. The boiler according to any one of claims 1 to 4,
**characterized in that**
the device (6) is designed as a valve.

6. The boiler according to any one of claims 1 to 5,
**characterized in that**
the device (6) is arranged on the flow connection (3).

7. The boiler according to any one of claims 1 to 6,
**characterized in that**
the device (6) is arranged between the flow guide (5) and the main flow connection (7).

8. The boiler according to any one of claims 1 to 7,
**characterized in that**
the flow guide (5) is integrally formed between the return connection (2) and the flow connection (3).

9. The boiler according to any one of claims 1 to 8,
**characterized in that**
the flow guide (5) is arranged adjacent to and predominantly along an outer wall (1.1) of the boiler room (1).

## Revendications

1. Chaudière de chauffage, comprenant un compartiment de chaudière (1) traversée par un milieu de circuit de chauffage, qui comporte un raccord de retour (2) pour diriger le milieu de circuit de chauffage vers le compartiment de chaudière (1) et également un raccord d'entrée (3) ainsi qu'un raccord d'entrée supplémentaire (4) pour l'évacuation du milieu de circuit de chauffage de la compartiment de chaudière (1), sachant que le raccord de retour (2) est constitué débouchant dans un conduit d'écoulement (5) disposé dans le compartiment de chaudière (1) et comportant une ouverture (5.1) vers le compartiment de chaudière (1), sachant qu'un dispositif (6) destiné au réglage d'une quantité d'entrée en milieu de circuit de chauffage s'écoulant selon nécessité à travers le raccord d'entrée (3) et/ou par l'ouverture (5.1) à travers le raccord d'entrée supplémentaire (4) est prévu, sachant que le raccord d'entrée (3) et le raccord d'entrée supplémentaire (4) sont constitués débouchant dans un raccord d'entrée principal commun (7),
**caractérisée en ce que**
le conduit d'écoulement (5) est constitué de forme tubulaire et menant le milieu de circuit de chauffage en faisant abstraction du milieu de circuit de chauffage s'écoulant à l'ouverture (5.1) isolée du milieu de circuit de chauffage dans la compartiment de chaudière (1) et débouchant dans le raccord d'entrée (3).

2. Chaudière selon la revendication 1,
**caractérisée en ce que**
le conduit d'écoulement (5) comporte plusieurs ouvertures (5.1).

3. Chaudière selon la revendication 2,
**caractérisée en ce que**
les ouvertures (5.1) sont toutes constituées sur le même côté du conduit d'écoulement (5).

4. Chaudière selon l'une quelconque des revendications 1 à 3, sachant que le compartiment de chaudière (1) comporte une paroi extérieure (1.1),
**caractérisée en ce que**
l'ouverture (5.1) est disposée sur le conduit d'écoulement (5) dirigée en direction de la paroi extérieure (1.1).

5. Chaudière selon l'une quelconque des revendications 1 à 4,
**caractérisée en ce que**
le dispositif (6) est constitué sous la forme d'une soupape.

6. Chaudière selon l'une quelconque des revendications 1 à 5,
**caractérisée en ce que**
le dispositif (6) est situé sur le raccord d'entrée (3).

7. Chaudière selon l'une quelconque des revendications 1 à 6,
**caractérisée en ce que**
le dispositif (6) est situé entre le conduit d'écoulement (5) et le raccord d'entrée principal (7).

8. Chaudière selon l'une quelconque des revendications 1 à 7,
**caractérisée en ce que**
le conduit d'écoulement (5) est constitué en une pièce entre le raccord de retour (2) et le raccord d'entrée (3).

9. Chaudière selon l'une quelconque des revendications 1 à 8,
**caractérisée en ce que**
le conduit d'écoulement (5) est disposé à proximité et surtout le long d'une paroi extérieure (1.1) du compartiment de chaudière (1).
